# EUROPÄISCHE PATENTSCHRIFT

(11) **EP 0 151 802 B1**
(45) Veröffentlichungstag und Bekanntmachung des Hinweises auf die Patenterteilung: **15.03.1989**
(21) Anmeldenummer: 84116319.9
(22) Anmeldetag: 27.12.1984
(51) Int. Cl.: B22D 11/08, B22D 11/10

(54) **Vorrichtung für die Einleitung von Metallschmelze, insbesondere von Stahlschmelze in eine Stranggiesskokille**
Device for the introduction of metal melt, especially of steel melt in a continuous casting chill
Dispositif pour l'introduction de métal liquide, en particulier d'acier liquide dans une coquille de coulée continue

(30) Priorität: 04.02.1984 DE 3403892
(43) Veröffentlichungstag der Anmeldung: 21.08.1985
(73) Patentinhaber: MANNESMANN Aktiengesellschaft, 40027 Düsseldorf (DE)
(72) Erfinder: Voss-Spilker, Peter, Dr. -Ing., D-4152 Kempen (DE)

(56) Entgegenhaltungen:
- AT-B- 310 970
- CH-A- 525 732
- DE-A- 1 558 379
- DE-A- 2 919 880

## Beschreibung

Die Erfindung betrifft eine Vorrichtung für die Einleitung von Stahlschmelze in Form eines Gießstrahles in eine Stranggießkokille, mit mindestens einem an einem Vorratsbehälter befestigten Ausgießrohr.

Eine derartige aus der DE-A-1 558 379 bekannte Vorrichtung verbindet den Vorratsbehälter mit der Stranggießkokille strömungstechnisch, verhindert größere Wärmeverluste der Metallschmelze und schützt die Metallschmelze im wesentlichen vor Reoxidation.

Das Vergießen von flüssigem Stahl auf Vertikalstranggießanlagen ist nach dem derzeitigen Stand der Technik bei kleinen Abmessungen des Gußstranges auf gewisse Formatabmessungen begrenzt. Unterhalb dieser Format-abmessungen kann das gesicherte Einfließen der Metalischmelze aus dem Vorratsbehälter in die Stranggießkokille nicht mehr gewährleistet werden. Das Viergießen von Abmessungen im Bereich von 70 mm Durchmesser bzw. Quadrat bis 120 mm Durchmesser bzw. Quadrat wird gegenwärtig nur durch freies Eingießen, d. h. durch freien Fall der Metallschmelze möglich, wobei auf das Eingießen der Metallschmelze durch einen Tauchausguß hindurch verzichtet werden muß. Der Gießstrahl läuft hierbei unmittelbar aus dem Vorratsbehälter in die Stranggießkokille. Für den Fall, daß bei derartigen Formaten die drei Grundforderungen (Strömungsführung, Wärmeverlust, Vermeidung der Reoxidation) teilweise erfüllt werden sollen, muß der Gießstrahl mit einem Schutzgasschleier umgeben werden. Mit einem derartigen Schutzgasschleier sind zusätzliche Kosten für den Vorrichtungsaufwand sowie für den Betrieb verbunden.

Für die Erzeugung von größeren Strängen im Brammenformat ist aus der AT-B 310 970 ein Gießrohr mit geschlossenem Boden und seitwärts führenden Kanälen bekannt. Aufgabe des Gießrohres ist es, unterhalb des Gießspiegels in der Kokille eine gerichtete Strömung zu erzeugen, damit nichtmetallische Einschlüsse an die Oberfläche des Stahles gespült werden. Die seitwärts führenden Kanäle sind an der Austrittsseite der Schmelze schräg abgeschnitten, um die Strömungsrichtung des in die Kokille fließenden Metalls derart zu beeinflussen, daß eine Abweichung der Strömungsrichtung von der Längsachse der Rohre erreich wird. Dies tritt jedoch nur dann ein, wenn die Rohröffnungen voll innerhalb der Schmelze liegen.

Das Vergießen von Querschnitten im Bereich um 70 mm Durchmesser bzw. Quadrat ist an und für sich schon problematisch, da in diesen Fällen der Gießstrahl nicht ständig gleichmäßig aus dem Ausgußrohr des Vorratsbehälters ausläuft, sondern in einigen Fällen den Rand der Stranggießkokille treffen kann. Derartige Vorfälle bedeuten eine unmittelbare Verschlechterung des Gießergebnisses, wenn nicht gar den totalen Abbruch des Stranggießvorganges.

Der Erfindung ist daher die Aufgabe zugrundegelegt, für besonders kleine bzw. schmale Gießquerschnitte eine Vorrichtung vorzuschlagen, die es gestattet, für sog. Dünnstränge die Stahlschmelze strömungstechnisch günstig, ohne größeren Wärmeverlust bzw. ohne unangemessene Vergrößerung der Gefahr der Reoxidation in die Eingießöffnung der Stranggießkokille einzuleiten.

Die gestellte Aufgabe wird bei einer Vorrichtung der im Anspruch 1 angegebenen Gattung erfindungsgemäß dadurch gelöst, daß für das Einleiten in eine Stranggießkokille 7 mit einem Gießquerschnitt von weniger als 70 mm Breite und mindestens 70 mm Länge oder einem Gießquerschnitt mit einer Kantenlänge oder einem Durchmesser von weniger als 70 mm das Ausgußrohr 4 einen oberen, den Gießstrahl vollständig umhüllenden Abschnitt 4a und einen unmittelbar daran anschließenden unteren, der Eingießöffnung 7b der Stranggießkokille 7 zugeordneten, schräg angeschnittenen Abschnitt 5 aufweist und in diesem Abschnitt 5 der Gießstrahl nur an einem Teil seines Umfanges geführt ist.

Als Alternativlösung sieht die Erfindung bei einer Vorrichtung gemäß Gattungsbegriff des Anspruches 2 vor, daß für das Einleiten in eine Stranggießkokille 7 mit einem Gießquerschnitt von weniger als 70 mm Breite und mindestens 70 mm Länge oder einem Gießquerschnitt mit einer Kantenlänge oder einem Durchmesser von weniger als 70 mm an dem Ausgußrohr 4 mit einem den Gießstrahl vollständig umhüllenden Abschnitt 4a ein der Eingießöffnung 7b der Stranggießkokille 7 zugeordneter Abschnitt 5 in Form einer Ablaufschräge 13 vorgesehen ist.

Diese Vorrichtung weist die Vorteile auf, eine weitestgehende Strömungsführung unter Vermeidung von freiem Fall der Metallschmelze zu gewährleisten, ferner Temperaturverluste unter den gegebenen Umständen weitestgehend zu vermeiden und ebenso weitestgehend eine Reoxidation auszuschließen. Ein wesentlicher Vorteil der Erfindung besteht in der geschaffenen Möglichkeit, die Metallschmelze in sehr schmale Gießräume von Stranggießkokillen einzuleiten, ohne den oberen Rand der Stranggießkokille zu benetzen. Die Erfindungslehre schafft daher die Voraussetzung für das Gießen von extrem dünnen Gußsträngen.

Das schräge bis lotrechte Einführen der Metallschmelze begünstigt vorteilhaft die Erstarrungsbedingungen innerhalb der Stranggießkokille.

Der untere offene Abschnitt aus einem an seinem Ausgießende schräg angeschnittenen Ausgießrohr mit ringförmigem Querschnitt bildet hierbei eine weitestgehende Führung für die Strömung der Metallschmelze, so daß hierbei Einströmbedingungen ähnlich wie bei Tauchrohren entstehen, bei denen die Metallschmelze unterhalb des Gießspiegels austritt.

Besteht der untere offene Abschnitt aus einer unterhalb vom Ausgießrohr vorgesehenen, in die Stranggießkokille gerichteten Ablaufschräge so ergibt sich der Vorteil, die Metallschmelze in Längsrichtung der Stranggießkokille gleichzeitig zu verteilen und eine laminare Strömung zu begünstigen.

Hierbei ist außerdem vorrichtungstechnisch zweckmäßig, daß die Ablaufschräge getrennt vom Ausgießrohr vorgesehen ist.

Die Verteilung der Metallschmelze in Stranggießkokillen mit erheblich unterschiedlich langen Begrenzungswänden des Gießraumes wird grundsätzlich dadurch begünstigt, daß die Ablaufschräge der Länge des Gießraums der Stranggießkokille angepaßt ist. Dabei ist es von Vorteil, daß an der Ablaufkante der Ablaufschräge und/oder an den Seitenenden der Ablaufschräge Überlaufstege vorgesehen sind. Solche Überlaufstege verteilen ebenfalls die Metallschmelze leicht in Längserstreckung der Stranggießkokille.

In vielen Fällen dann eine besondere Maßnahme gegen die Reoxidation der Metallschmelze eingespart werden. Für den Fall, daß derartige Maßnahmen dennoch erwünscht sind, können diese auf einen wesentlich engeren Bereich zwischen Vorratsbehälter und Stranggießkokille beschränkt werden. Dahingehend wird vorgeschlagen, daß der Bereich vom Ausgießrohr mit Ablaufschräge bis zur Stranggießkokillen-Oberkante mit einem Reoxidationsschutz versehen ist.

Ausführungsbeispiele der Erfindung sind in der Zeichnung dargestellt und werden im folgenden näher beschrieben. Es ziegen
Fig. 1 eine Seitenansicht der Vorrichtung mit vertikal geschnittener Stranggießkokille als ein erstes Ausführungsbeispiel,
Fig. 2 eine Seitenansicht der Vorrichtung mit vertikal geschnittener Stranggießkokille als ein zweites Ausführungsbeispiel,
Fig. 3 eine Seitenansicht der Vorrichtung mit vertikal geschnittener Stranggießkokille als ein drittes Ausführungsbeispiel und
Fig. 4 die zu Fig. 3 gehörende Vorderansicht,
Fig. 5 eine Seitenansicht der Vorrichtung mit vertikal geschnittener Stranggießkokille als ein viertes Ausführungsbeispiel und
Fig. 6 die zu Fig. 5 gehörende Seitenansicht.

Gemäß Fig. 1 wird die Metallschmelze aus dem Vorratsbehälter 1 durch einen Regel- und Verschließmechanismus 2 und durch eine Austrittsdüse 3 hindurch mittels eines Ausgießrohres 4 in eine Stranggießkokille 7 geführt. Die Stranggießkokille 7 bildet einen sehr schmalen Gießraum 8.

Das Ausgießrohr 4 weist einen geschlossenen oberen Abschnitt 4a und einen unmittelbar anschließenden unteren, schräg angeschnittenen Abschnitt 5 auf. Der untere Abschnitt 5 verjüngt sich von der Stelle 5a (Beginn des unteren Abschnitts 5) bis zur Stelle 5b, wobei das Ausgießrohr 4 zwischen den Stellen 5a und 5b etwa die Gestalt einer Rinne besitzt. Die Metallschmelze 9 strömt daher, geführt durch das Ausgießrohr 4, bis nahe an die Stranggießkokillen-Oberkante 7a der Stranggießkokille 7 und in die Stranggießkokille 7 hinein bis auf den Gießspiegel 6. Hierbei tritt kein nachteiliger Höhenunterschied zwischen der Stelle 5a und dem Gießspiegel 6 auf. Außerdem ragt der untere Abschnitt 5 in die Eingießöffnung 7b der Stranggießkokille 7 hinein.

Ein zweites Ausführungsbeispiel (Fig. 2) sieht einen seitlich zur Stranggießkokille 7 versetzten Vorratsbehälter 1 mit Regel- und Verschließmechanismus 2 und der Austrittsdüse 3 vor, bei dem das Ausgießrohr 4 unter einem Winkel 11 verläuft, woraus sich eine variable Metallschmelzenströmung im Bereich des Gießspiegels 6 in dem sehr engen Gießraum 8 ergibt. Das erste und zweite Ausführungsbeispiel setzen jeweils einen ringförmigen Querschnitt 12 des Ausgießrohres 4 voraus.

In einem dritten Ausführungsbeispiel (Fig. 3 und 4) sind der obere geschlossene Abschnitt 4a und der untere, teilweise offene Abschnitt 5 voneinander getrennt ausgeführt, was mit Vorteilen bei der Herstellung von Feuerfestteilen verbunden ist. Unter dem Ausgießende 4b ist eine Ablaufschräge 13 angeordnet, von der die Metallschmelze 9 in die Stranggießkokille 7 einströmt und den kontrollierten Gießspiegel 6 bildet. Die Ablaufschräge 13 ist vorteilhafterweise winkeleinstellbar an dem Träger 14 gelagert, der an ortsfester Stelle 15 befestigt ist. Die Ablaufschräge 13 besteht aus Feuerfestmaterialien, ähnlich dem Ausgießrohr 4. In der Längenerstreckung des Gießraums 8 (Fig. 4) ist. bei sehr schmalen, jedoch sehr langen Gießformaten des Gußstrangs 16, die getrennt vom Ausgießrohr 4 vorgesehene Ablaufschräge 13 entsprechend lang ausgebildet und kann die Metallschmelze 9 in laminarer Strömung 17 auf den Gießspiegel 6 führen. Zur Strömungsverbreiterung tragen außerdem an der Ablaufkante 18 der Ablaufschräge 13 hervorspringende Überlaufstege 19 bei, die auch an den Seitenenden 13a und 13b vorgesehen sein können. Der untere, teilweise offene Abschnitt 5 kann auch mit einem Reoxidationsschutz 20 versehen sein, wobei z. B. inertes Gas in den Innenraum 20a geleitet wird.

Gemäß einem vierten Ausführungsbeispiel (Fig. 5 und 6) ist die Ablaufschräge 13 im Abschnitt 5 zusammen mit dem Ausgießrohr 4 aus einem gemeinsamen Teil gefertigt. Die Ablaufschräge 13 kann in Zusammenwirken mit der Austrittsöffnung 4c zu einer strömungsangepaßten Lenkrinne 13a (Fig. 6) ausgebildet sein. Die Ablaufschräge 13 eignet sich besonders zur Verteilung der Metallschmelze 9 in einer Stranggießkokille 7 für einen sog. Dünnstrang bei Kokillenbreitseiten von unter 100 mm. Die Ablaufschräge 13 bzw. der untere offene Abschnitt 5 können in ihren Abmessungen am unteren Ende so klein gehalten werden, daß die Metallschmelze 9 ohne Schwierigkeiten in laminarer Strömung in die sehr schmale Stranggießkokille 7 geleitet werden kann, wobei Metallspritzer auf der Stranggießkokillen-Oberkante 7a vermieden werden.

## Patentansprüche

1. Vorrichtung für die Einleitung von Stahlschmelze in Form eines Gießstrahles in eine Stranggießkokille, mit mindestens einem, an einem Vorratsbehälter befestigten Ausgußrohr (4), dadurch gekennzeichnet, daß für das Einleiten in eine Stranggießkokille (7) mit einem Gießquerschnitt von weniger als 70 mm Breite und mindestens 70 mm Länge oder einem Gießquerschnitt mit einer Kantenlänge oder einem Durchmesser von weniger als 70 mm das Ausgußrohr (4) einen oberen, den Gießstrahl vollständig umhüllenden Abschnitt (4a) und einen unmittelbar daran anschließenden unteren, der Eingießöffnung (7b) der Stranggießkokille (7) zugeordneten, schräg angeschnittenen Abschnitt (5) aufweist und in diesem Abschnitt (5) der Gießstrahl nur an einem Teil seines Umfanges geführt ist.

2. Vorrichtung für die Einleitung von Stahlschmelze in Form eines Gießstrahles in eine Stranggießkokille, mit mindestens einem, an einem Vorratsbehälter befestigten Ausgußrohr (4), dadurch gekennzeichnet, daß für das Einleiten in eine Stranggießkokille (7) mit einem Gießquerschnitt von weniger als 70 mm Breite und mindestens 70 mm Länge oder einem Gießquerschnitt mit einer Kantenlänge oder einem Durchmesser von weniger als 70 mm an dem Ausgußrohr (4) mit einem den Gießstrahl vollständig umhüllenden Abschnitt (4a) ein der Eingießöffnung (7b) der Stranggießkokille (7) zugeordneter Abschnitt (5) in Form einer Ablaufschräge (13) vorgesehen ist.

3. Vorrichtung nach Anspruch 2, dadurch gekennzeichnet, daß die Ablaufschräge (13) getrennt vom Ausgießrohr (4) vorgesehen ist.

4. Vorrichtung nach den Ansprüchen 2 und 3, dadurch gekennzeichnet, daß an einer Ablaufkante (18) der Ablaufschräge (13) und/oder an den Seitenenden (13a, 13b) der Ablaufschräge (13) Überlaufstege (19) vorgesehen sind.

5. Vorrichtung nach den Ansprüchen 2 bis 4, dadurch gekennzeichnet, daß die Ablaufschräge (13) der Länge des Gießraums (8) der Stranggießkokille (7) angepaßt ist.

6. Vorrichtung nach den Ansprüchen 2 bis 5, dadurch gekennzeichnet, daß der Bereich vom Ausgießrohr (4) mit Ablaufschräge (13) bis zur Stranggießkokillenoberkante (7a) mit einem Reoxidationsschutz (20) versehen ist.

## Claims

1. Apparatus for introducing molten steel in the form of a pouring stream into a continuous casting mould, with at least one nozzle (4) fixed on a storage container, characterised in that, for introduction into a continuous casting mould (7) with a casting cross-section of less than 70 mm in width and at least 70 mm in length or a casting cross-section with an edge length or a diameter of less than 70 mm, the nozzle (4) has an upper portion (4a) completely surrounding the pouring stream and a lower obliquely cut portion (5) which is directly adjacent to the upper portion and is allocated to the gate (7b) of the continuous casting mould (7), and the pouring stream is guided only over part of its periphery in this portion (5).

2. Apparatus for introducing molten steel in the form of a pouring stream into a continuous casting mould, with at least one nozzle (4) fixed on a storage container, characterised in that, for introduction into a continuous casting mould (7) with a casting cross-section of less than 70 mm in width and at least 70 mm in length or a casting cross-section with an edge length or a diameter of less than 70 mm, a portion (5) in the form of a discharge slope (13) allocated to the gate (7b) of the continuous casting mould (7) is provided on the nozzle (4) with a portion (4a) completely surrounding the pouring stream.

3. Apparatus according to claim 2, characterised in that the discharge slope (13) is provided separately from the nozzle (4).

4. Apparatus according to claims 2 and 3, characterised in that overflow webs (19) are provided on a discharge edge (18) of the discharge slope (13) and/or on the lateral ends (13a, 13b) of the discharge slope (13).

5. Apparatus according to claims 2 to 4, characterised in that the discharge slope (13) is adapted to the length of the pouring space (8) of the continuous casting mould (7).

6. Apparatus according to claims 2 to 5, characterised in that the region from the nozzle (4) with discharge slope (13) to the upper edge (7a) of the continuous casting mould is provided with a reoxidation prevention means (20).

## Revendications

1. Dispositif pour l'introduction d'acier en fusion sous la forme d'un jet de coulée dans une coquille de coulée en continue avec au moins un tube de coulée (4) fixé sur un réservoir, dispositif caractérisé en ce que, pour l'introduction dans une coquille de coulée en continue (7), avec une section transversale de coulée de moins de 70 mm de large et d'au moins 70 mm de long, ou bien avec une section transversale de coulée avec une longueur de bordure ou un diamètre de moins de 70 mm, le tube de coulée (4) comporte une partie supérieure (4a) enveloppant complètement le jet de coulée et, se raccordant directement à cette partie supérieure, une partie inférieure (5) associée à l'ouverture d'entrée (7b) de la coquille de coulée en continue (7) et coupée en biseau, le jet de coulée n'étant guidé dans cette partie (5) que sur une partie de sa périphérie.

2. Dispositif pour l'introduction d'acier en fusion sous la forme d'un jet de coulée dans une coquille de coulée en continu avec au moins un tube de coulée (4) fixé sur un réservoir, dispositif caractérisé en ce que, pour l'introduction dans une coquille de coulée en continu (7) avec une section transversale de coulée de moins de 70 mm de large et d'au moins 70 mm de long, ou bien avec une section transversale de coulée avec une longueur de bordure ou un diamètre de moins de 70 mm, il est prévu sur le tube de coulée (4), avec une partie (4a) enveloppant complètement le jet de coulée, une partie (5) associée à l'ouverture d'entrée (7b) de la coquille de coulée en continu (7) et revêtant la forme d'une surface oblique d'évacuation (13).

3. Dispositif selon la revendication 2, caractérisé en ce que la surface oblique d'évacuation (13) est distincte du tube de coulée (4).

4. Dispositif selon les revendications 2 et 3, caractérisé en ce qu'il est prévu sur un bord d'évacuation (18) de la surface oblique d'évacuation (13) et/ou sur les extrémités latérales (13a, 13b) de la surface oblique d'évacuation (13), des nervures de déversement (19).

5. Dispositif selon les revendications 2 à 4, caractérisé en ce que la surface oblique d'évacuation (13) est adaptée à la longueur de l'espace de coulée (8) de la coquille de coulée en continue (7).

6. Dispositif selon les revendications 2 à 5, caractérisé en ce que la zone du tube de coulée (4) et de la surface oblique d'évacuation (13) jusqu'au bord supérieur (7a) de la coquille de coulée en continue, est munie d'une protection (20) contre la réoxydation.
